# EUROPÄISCHE PATENTSCHRIFT

(11) **EP 2 480 336 B1**
(45) Veröffentlichungstag und Bekanntmachung des Hinweises auf die Patenterteilung: **17.09.2014**
(21) Anmeldenummer: 10757047.5
(22) Anmeldetag: 21.09.2010
(51) Int. Cl.: B05B 3/02, B05B 5/04, B05B 13/04, B05B 15/12, B05B 3/10

(54) **ROTATIONSZERSTÄUBER UND VERFAHREN ZUR KONTROLLE SEINES ABSPRÜHKÖRPERS**
ROTARY ATOMIZER AND METHOD FOR THE CONTROL OF THE SPRAYING BODY OF SAID ROTARY ATOMIZER
PULVÉRISATEUR ROTATIF ET PROCÉDÉ DE CONTRÔLE DE SON CORPS DE PULVÉRISATION

(30) Priorität: 24.09.2009 DE 102009042956
(43) Veröffentlichungstag der Anmeldung: 01.08.2012
(73) Patentinhaber: Dürr Systems GmbH, 74321 Bietigheim-Bissingen (DE)
(72) Erfinder: NOLTE, Hans-Jürgen, 74354 Besigheim (DE); GUMMLICH, Harald, 71636 Ludwigsburg (DE)
(74) Vertreter: Beier, Ralph
(86) Internationale Anmeldenummer: PCT/EP2010/005775
(87) Internationale Veröffentlichungsnummer: WO 2011/035887

(56) Entgegenhaltungen:
- EP-B1- 1 789 200
- DE-T2- 69 300 254
- DE-T2- 69 306 975
- FR-A1- 2 360 351
- FR-A2- 2 374 963
- US-A- 3 754 471

## Beschreibung

Die Erfindung betrifft ein Verfahren zur Kontrolle des rotierenden Absprühkörpers eines Rotationszerstäubers, insbesondere der Befestigung des Absprühkörpers, sowie einen entsprechenden Rotationszerstäuber gemäß dem Oberbegriff der unabhängigen Patentansprüche. Derartige Rotationszerstäuber werden zur üblicherweise elektrostatischen Serienbeschichtung von Werkstücken wie namentlich Fahrzeugkarossen verwendet und sind üblicherweise an Lackierrobotern oder ähnlichen automatischen Beschichtungsmaschinen montiert.

Die als Absprühkörper dienenden Glockenteller der für die automatische Serienbeschichtung von Werkstücken bekannten und üblichen elektrostatischen Rotationszerstäuber (DE 43 06 799, EP 0 715 896, DE 10 2005 015 604, DE 10 2006 057 596, usw.) haben einen mit einem Außengewinde versehenen zylindrischen Nabenteil, der in das offene Stirnende der Hohlwelle des aus einer Luftturbine bestehenden Antriebsmotors geschraubt wird und beispielsweise für Wartungszwecke oder zum Auswechseln gegen einen neuen Glockenteller herausgeschraubt werden kann. Da für diese lösbare Befestigungseinrichtung wegen der hohen Drehzahlen der Luftturbine z.B. in der Größenordnung von mehr als 50.000 U/min eine genaue Zentrierung und Auswuchtung des Glockentellers in Bezug auf die Hohlwellenachse wichtig ist, besitzt der Nabenteil des Glockentellers einen konischen Teil, der zur Bildung eines Zentrierkegels an einem entsprechend konischen Bereich der Innenwand der Hohlwelle anliegt. Bei anderen bekannten Rotationszerstäubern (EP 1 266 695) hat umgekehrt der Nabenteil des Glockentellers ein Innengewinde, mit dem er auf ein Außengewinde am Ende der Hohlwelle geschraubt wird.

Neben der Zentrierung und Auswuchtung müssen die Einrichtungen zum Befestigen eines Glockentellers auf seiner Antriebswelle weiteren Bedingungen genügen wie fester Sitz zur zuverlässigen Übertragung von Drehmomenten in beiden Drehrichtungen beim Beschleunigen bzw. Abbremsen, geringer Platzbedarf, geringe Gefahr der Verschmutzung z.B. durch Lacknebel und einfache Reinigung sowie nicht zuletzt die Möglichkeit schneller und einfacher Montage und Demontage.

Bei den bekannten Rotationszerstäubern besteht das Problem, dass sich die lösbare Befestigungseinrichtung in Störfällen ungewollt von selbst lösen kann. Solche Störfälle können unterschiedliche Ursachen haben wie z.B. Verschleiß der Turbine, Beschädigungen durch Kollision des Glockentellers mit dem zu beschichtenden Werkstück oder durch unsachgemäße Handhabung, Unwucht des Glockentellers durch Beschädigungen, durch falsches Aufschrauben oder durch Verschmutzung usw. und jeweils zu einem plötzlichen scharfen Abbremsen oder Blockieren der Welle führen. Die Gefahr eines ungewollten Lösens des Glockentellers kann im Fall eines ein- oder aufgeschraubten Glockentellers je nach Gewinderichtung (recht oder links) auch bei starkem Beschleunigen des Glockentellers bestehen. In jedem Fall kann der mit hoher Drehzahl rotierende, sich aufgrund seiner kinetischen Energie selbsttätig losschraubende Glockenteller von dem Zerstäuber abgeschleudert werden mit der Folge erheblicher mechanischer Beschädigungs- und Unfallgefahren.

Verschiedene konstruktive Möglichkeiten zum Verhindern des Abschleuderns des Glockentellers sind in EP 1 674 161 beschrieben. Vor allem bei vollständiger Automatisierung des Beschichtungsbetriebs sind sie aber nicht ausreichend, da zwar die erwähnten mechanischen Beschädigungen und Unfallgefahren vermieden werden, nicht aber Beschichtungsfehler durch sich aus der richtigen Position lösende Glockenteller während des Produktionsprozesses ausgeschlossen werden. Typische Fehlfunktionen von Zerstäubern sind beispielsweise ein instabiler Sprühstrahl oder Unterbrechung der Zerstäubung mit der Folge fehlerhafter, da nicht einwandfrei beschichteter Werkstücke.

Aus dem allgemeinen Stand der Technik bekannte Verfahren zur Kontrolle der Anwesenheit oder Befestigung von Bauteilen benutzen elektrische Sensoren und/oder optische Komponenten. Wegen der Hochspannung an elektrostatischen Zerstäubern mit der damit verbundenen Notwendigkeit von Isolationsmaßnahmen werden elektrische Verbindungen und elektrische Bauelemente in Zerstäubern aber für den hier betrachteten Zweck nicht verwendet, und wegen der Erzeugung von Lack-Aerosolen durch den Zerstäuber sind auch optische Komponenten zur Befestigungskontrolle wegen ihrer Verschmutzungsempfindlichkeit ungeeignet.

Aus EP 1 789 200 ist ein pneumatisches System zur Kontrolle der Anwesenheit oder der Feststellung einer nicht korrekten Befestigung des Glockentellers eines Rotationszerstäubers bekannt, der durch axiale Magnetkraft an der Antriebswelle fixiert wird. Die Antriebswelle hat ein Axialdrucklager, in dem von einer eigenen Druckluftquelle ein der Magnetkraft entgegenwirkendes Luftpolster erzeugt wird, dessen Druck mit einem Sensor überwacht wird. Bei diesem System treten in der Praxis verschiedene Probleme auf wie z.B. das Erfordernis der speziellen Druckluftquelle, die zudem zur Vermeidung von Messfehlern genau geregelt werden muss und bei Überdruck die Magnetbefestigung lösen kann. Schwierig ist auch eine genaue und fehlerfreie pneumatische Signalübertragung aus dem Axialdrucklager zu dem Sensor, wobei auch Funktionsstörungen durch Verstopfung des Sensorkanals oder Knicken des Luftschlauchs möglich sind. Ferner kann die aus dem Lager abfließende Druckluft Zerstäuberfunktionen wie beispielsweise die Brushgröße beeinträchtigen. Im Übrigen findet bei dem bekannten System auch keine Rotationserkennung statt.

Aus DE 693 06 975 T2 ist bereits ein Rotationszerstäuber bekannt, dessen Glockenteller bei einem Ausführungsbeispiel an dem Rotor seiner Antriebsturbine durch einen Kupplungsring mit Grenzen von elastischen Lamellen befestigt ist, die unter Wirkung der Fliegkraft radial in entsprechende Vertiefungen des Glockentellers eingreifen. Die Eingreifgrenze sind an einem mit dem Glockenteller rotierenden Abdeckflansch angeordnet, der auch zur Messung der Drehgeschwindigkeit des Glockentellers ausgebildet ist. Zu diesem Zweck enthält der Abdeckflansch eine Vertiefung, die mit axialen Kanälen ausgerichtet ist, von denen der eine mit einer Druckluftquelle verbunden und der andere mit einem Mikrofonaufnehmer gekoppelt ist. Der Mikrofonaufnehmer liefert somit ein Signal, dessen Frequenz für die Drehgeschwindigkeit des Zerstäubungselements repräsentativ ist.

Hiervon ausgehend liegt der Erfindung die Aufgabe zugrunde, ohne die erwähnten Nachteile der bekannten Systeme durch den Absprühkörper insbesondere bei Lösen seiner Befestigung verursachte Fehlfunktionen von Rotationszerstäubern einschließlich entsprechender Beschichtungsfehler zu vermeiden.

Diese Aufgabe wird durch die Merkmale der Patentansprüche gelöst.

Die Erfindung beruht auf der Erkenntnis, dass ein unerwünschtes Lösen des rotierenden Glockentellers oder sonstigen Absprühkörpers des Rotationszerstäubers einfach und zuverlässig festgestellt werden kann, wenn an dem Absprühkörper und/oder an einem ihm gegenüberliegenden oder benachbarten feststehenden Bauteil strömungsaktive konstruktive Elemente vorgesehen sind, mit denen nur bei Rotationsbetrieb ein definierbarer lokaler Luftstrom erzeugt wird, der sich bei Lösen des Absprühkörpers ändert und sich innerhalb oder außerhalb der Antriebswelle befinden kann und mit einem Sensor überwacht werden kann. Es handelt sich hierbei also um eine oder mehrere Strömungskomponenten, die erst durch die oder infolge der Rotation des Absprühkörpers erzeugt oder verursacht werden.

Wenn man für verschiedene Rotationszerstäuber und/oder Absprühkörper bzw. Glockenteller unterschiedliche strömungsaktive konstruktive Elemente vorsieht, ergibt sich durch die Erfindung ferner die Möglichkeit, durch Vergleich der Messergebnisse mit Referenzwerten den jeweiligen Typ des rotierenden Absprühkörpers festzustellen und einen falschen Absprühkörper daraufhin auszuwechseln. In der Praxis ist es zur Gewährleistung der Funktionsqualität wichtig, dass für jeden Rotationszerstäuber nur Absprühkörper eines bestimmten vorgeschriebenen Typs benutzt werden dürfen und jedes Verwechslungsrisiko ausgeschlossen wird. Gemäß diesem Aspekt ermöglicht die Erfindung also eine zuverlässige Glockentellererkennung.

Vorzugsweise weist bei allen Ausführungsformen der Erfindung der Absprühkörper selbst mindestens eine strömungsaktive konstruktive Gestaltung auf.

Es können eine oder auch mehrere Strömungskomponenten erfindungsgemäß erzeugt und gemessen werden. Bei den strömungsaktiven konstruktiven Elementen kann es sich vorzugsweise um zusätzliche, nicht schon aus anderen Gründen vorgesehene Elemente handeln, doch ist auch die Nutzung bereits aus anderen Gründen vorhandener Elemente für die Erzeugung und Messung definierter Strömungskomponenten möglich.

Als Sensor können beispielsweise an sich bekannte Strömungs- oder Drucksensoren verwendet werden. Eine andere Möglichkeit besteht z.B. darin, durch die strömungsaktiven Elemente und ggf. durch spezielle Druckschwankungen hervorgerufene spezielle Schallwellen oder Schallmuster zu detektieren, was insbesondere für die oben erwähnte Unterscheidung verschiedener Absprühkörpertypen zweckmäßig sein kann.

Die strömungsaktiven Elemente können sich innerhalb oder außerhalb der Antriebswelle befinden und unmittelbar eine definierte Strömungskomponente erzeugen oder auch einen definierten druckausgleichenden Luftstrom hervorrufen.

Gemäß einem Aspekt der Erfindung kann die Luftreibung an der Außenfläche des rotierenden Absprühkörpers in Verbindung mit der Fliehkraft genutzt werden, um durch definierte, insbesondere von der Lage des Absprühkörpers abhängige Luftströmungen ggf. mit lageabhängigem Druckausgleich die bestimmungsgemäße Lage und/oder Form oder Ausbildung der Bauteile zu überwachen und fehlerhafte Situationen zu erkennen.

Strömungserzeugende Elemente können insbesondere in die Konstruktion des Absprühkörpers integriert werden und in Verbindung mit stationären Teilen des Rotationszerstäubers oder mit der Umgebungsluft einen lokalen Luftstrom erzeugen. Die Luftstromsignale können über geeignete vorhandene oder zusätzliche Luftführungen zu dem Sensor geleitet und damit während der Rotation überwacht werden.

Als strömungserzeugende Konstruktionselemente sind alle strömungsaktiven Varianten wie Flügel, Schnecken-, Spiral- oder gewindeähnliche Formen sowie blattförmige, löffelartige, lamellenähnliche und wellenartige Formen einsetzbar. Auch Bohrungen oder andere strömungsaktive Hohlformen, Strukturen oder Vertiefungen sind möglich.

Auch durch reibungsbeeinflussende Oberflächenbeschichtungen oder Makrostrukturen können definierte Luftströmungen oder lokale Druckveränderungen erzeugt werden, die messtechnisch ausgewertet werden können.

Die strömungsaktiven konstruktiven Elemente können an unterschiedlichen Abschnitten der äußeren und inneren Oberfläche des Absprühkörpers realisiert werden, wie z.B. in freier Umgebung des Absprühkörpers, am Absprühkörper gegenüber dem Lenkluftring des Zerstäubers, am Absprühkörper gegenüber der Farbdüse, am Absprühkörper gegenüber dem Farbrohr, an der inneren Oberfläche des Absprühkörpers oder an anderen Konstruktionsteilen.

Wenn der erzeugte oder druckausgleichende Luftstrom von der gegenseitigen Lage, also z.B. von einem Spaltmaß zwischen den benachbarten rotierenden und feststehenden Flächen abhängt, lässt sich aus der gemessenen Strömungskomponente genau die jeweilige Position des Absprühkörpers relativ zu dem feststehenden Bauteil des Rotationszerstäubers ermitteln. Ergibt der Vergleich des Messwerts mit einem vorgegebenen Referenzwert eine falsche Position, ggf. außerhalb eines zulässigen Toleranzbereichs, können selbsttätig sofort geeignete Maßnahmen eingeleitet werden.

Besonders zweckmäßig kann es sein, die strömungsaktiven Elemente an zu der Rotationsachse konzentrischen, wenigstens annähernd oder wenigstens teilweise kegelförmigen Flächen vorzusehen, wie z.B. an einer konischen Außenmantelfläche des Absprühkörpers. Die strömungsaktiven konstruktiven Elemente können sich aber beispielsweise auch zwischen einer Innenfläche des Absprühkörpers und dem zentralen Rohr- und Düsenkörper befinden, der sich bei typischen Rotationszerstäubern in den Absprühkörper erstreckt.

Die Erfindung kann realisiert werden, ohne dass z.B. bewährte Schraubbefestigungen des Absprühkörpers an der Antriebswelle bisheriger Rotationszerstäuber geändert werden müssen. Diese Schraubverbindungen haben an sich wesentliche Vorteile beispielsweise gegenüber einer Magnetbefestigung, da die Magnetkräfte Schäden der als Antriebsmotor üblichen Luftturbine verursachen können. Auch zusätzliche konstruktive Sicherheitsmaßnahmen zum Verhindern des Abschleuderns des Absprühkörpers insbesondere gemäß der erwähnten EP 1 674 161 können beibehalten werden. Andererseits können sich solche zusätzlichen Sicherheitsmaßnahmen u.U. aber auch erübrigen, da aufgrund der Erfindung schon der Beginn eines Lösens des Absprühkörpers festgestellt werden und der Zerstäuber automatisch sofort, aber beschleunigungsarm, also nicht zu plötzlich stillgesetzt werden kann, bevor sich der Absprühkörper vollständig lösen kann.

Zugleich mit den bei einem Fehlerzustand automatisch eingeleiteten Maßnahmen beispielsweise zum Abbruch eines Beschichtungsvorgangs kann der Fehlerzustand durch ein Fehlersignal angezeigt werden.

Zu den schon erwähnten Vorteilen ergeben sich durch die Erfindung weitere wichtige Vorteile. So benötigt die Erfindung beispielsweise keine zusätzliche Luftversorgung und deren Steuerung und genaue Regelung und den damit verbundenen Betriebs- und Steueraufwand. Da keine zusätzliche Luft aus einer externen Quelle zugeführt werden muss, ist auch eine Störung der Zerstäubungsfunktion durch austretende Prüfluft ausgeschlossen. Ferner kann die erfindungsgemäß erzeugte Strömungskomponente problemlos gemessen werden, da z.B. eine Übertragung des Strömungsdrucks durch das bei einem typischen Rotationszerstäuber vorhandene Farbrohr oder durch die Antriebswelle oder zwischen der Antriebswelle und dem Turbinenstator zu dem Sensor geführt werden kann. Ein weiterer wichtiger Vorteil ist die Möglichkeit einer Selbstkontrolle des Systems, da sich bei rotierendem Absprühkörper ein deutlich anderer Messwert ergeben muss als bei Stillstand. Kontrollfehler beispielsweise durch verstopfte oder auf andere Weise unterbrochene Luftführungen, die als korrekte Befestigung interpretiert werden könnten, sind somit nicht möglich.

Beispielsweise gegenüber elektrischen Messmethoden hat die Erfindung im Übrigen den Vorteil, dass das System unempfindlich ist gegenüber der Hochspannung eines Rotationszerstäubers, da der Luftdruck und die Strömungskomponenten über die zur Hochspannungsisolation notwendige Entfernung durch Kanäle oder Leitungen aus Isolierwerkstoff in auf niedrigem Potenzial liegende Bereiche geführt und erst dort beispielsweise in elektrische Signale umgewandelt werden können. Gegenüber optischen Messmethoden hat die Erfindung den Vorteil der Unempfindlichkeit gegenüber Verschmutzung beispielsweise durch Lacknebel, die die Funktion optischer Komponenten beeinträchtigen kann.

Wie eingangs schon erwähnt wurde, kann der hier beschriebene Rotationszerstäuber z. B. in üblicher Weise am Handgelenk eines Beschichtungsroboters oder an einer sonstigen automatischen Beschichtungsmaschine montiert werden.

An den in der Zeichnung dargestellten Ausführungsbeispielen wird die Erfindung näher erläutert. Es zeigen:
- Fig. 1: einen für die Erfindung wesentlichen Teil eines Rotationszerstäubers;
- Fig. 2: verschiedene Ausführungsbeispiele erfindungsgemäßer strömungsaktiver konstruktiver Elemente; und
- Fig. 3: mögliche erfindungsgemäß erzeugbare und auswertbare Strömungskomponenten.

In Fig. 1 ist schematisch vereinfacht der dem zu beschichtenden Werkstück zugewandte stirnseitige Teil eines Rotationszerstäubers dargestellt, im Wesentlichen bestehend aus dem Absprühkörper in Form des Glockentellers 1 mit der üblichen Lackverteilerscheibe 2, einem Lenkluftring 3 mit einer ringförmigen Anordnung von Lenkluftbohrungen 7, dem zentralen Farbversorgungsrohr 6 mit der sich in die zentrale Mittelbohrung 8 des Glockentellers erstreckenden Farbausflussdüse 4 und der als Hohlwelle ausgebildeten Antriebswelle 5, in deren offenes und darstellungsgemäß am Stirnende konisches Ende der Glockenteller eingeschraubt ist. In den konischen Teil der Antriebswelle 5 passt darstellungsgemäß der entsprechende konische Nabenteil des Glockentellers. Das Gewinde zum Festschrauben des Glockentellers befindet sich bei 9 an zylindrischen Flächen des Glockentellers bzw. der Antriebswelle. Bei 10 besitzt der Glockenteller u.a. für Spülzwecke einen inneren Ringraum, der sich von der Rückseite des Glockentellers axial in dessen Körper erstreckt. Alle oben erwähnten Teile sind rotationssymmetrisch und konzentrisch zu der Rotationsachse. Bei Hochrotationszerstäubern der hier betrachteten Art rotiert der Glockenteller 1 typisch mit Drehzahlen zwischen 15000 und 60000/min. Insoweit kann der Rotationszerstäuber dem Stand der Technik beispielsweise gemäß EP 0 715 896 B1, DE 10 2005 015 604 A1 oder DE 10 2006 057 596 A1 entsprechen, so dass keine weiteren Erläuterungen erforderlich sind.

Erfindungsgemäß hat der Glockenteller 1 jedoch bei den bekannten Glockentellern fehlende integrierte strömungserzeugende Elemente, die an verschiedenen Stellen A - F nur schematisch angedeutet sind. Zumindest soweit sie in den Glockenteller integriert sind, sind auch diese Elemente derart rotationssymmetrisch und konzentrisch zu der Rotationsachse angeordnet, dass keine Unwucht des Glockentellers verursacht wird. Darstellungsgemäß können derartige Elemente beispielsweise an einer oder mehreren folgenden Stellen vorgesehen sein:
Bei A im Bereich zwischen dem Glockenteller 1 und dem Lenkluftring 3, insbesondere zwischen dem rückwärtigen konischen Endteil der Außenmantelfläche 12 des Glockentellers und einer ihm benachbart gegenüberliegenden, vorzugsweise wenigstens ungefähr entsprechend konischen Innenfläche 13 des Lenkluftrings 3;
bei B im Bereich des Innenraums 14 des Nabenteils 15 des Glockentellers, also insbesondere zwischen der Innenseite des Nabenteils und dem Außenumfang des in dem Innenraum befindlichen Teils der Farbausflussdüse 4;
bei C im Bereich der Mittelbohrung 8 des Glockentellers, also zwischen deren Umfang und dem Außenumfang des sich in die Mittelbohrung erstreckenden Endteils der Farbausflussdüse 4; bei D im Bereich des Ringraums 10 des Glockentellers, z.B. darstellungsgemäß zwischen der radial äußeren zylindrischen Fläche des Ringraums 10 und dem Außenumfang des sich in den Ringraum erstreckenden Endteils der Antriebswelle 5, wobei zu beachten ist, dass der Ringraum 10 am inneren Ende weitgehend von der axialen Stirnfläche des feststehenden Lenkluftrings 3 abgeschlossen sein kann;
bei E im Bereich des rückwärtigen, also zerstäuberseitigen Endteils des Nabenteils 15, also beispielsweise darstellungsgemäß zwischen der Innenseite eines ringförmigen Nabenendteils 15' und dem Außenumfang des Farbversorgungsrohrs 6, in dessen Ende die Düse 4 sitzt;
und/oder bei F im Bereich zwischen der konischen Außenmantelfläche 12 und der freien Umgebung außerhalb des Rotationszerstäubers.

Verschiedene Beispiele für erfindungsgemäß geeignete strömungserzeugende konstruktive Elemente sind schematisch in Fig. 2 dargestellt. Entsprechende zylindrische oder nichtzylindrische Innen- oder Außenflächen, die mit den dargestellten Elementen versehen sein können, sind am Glockenteller 1 und/oder an den anderen dargestellten Bauteilen des Rotationszerstäubers an verschiedenen Stellen vorhanden.

Die Darstellung 2.1 zeigt beispielsweise gerundete äußere Gewindegänge einer spiralförmig strukturierten zylindrischen Fläche.

Die Darstellung 2.2 zeigt beispielsweise trapezförmige äußere Gewindegänge in einer zylindrischen Fläche.

Die Darstellung 2.3 zeigt äußere Gewindegänge auf einem im Wesentlichen konischen Bauteil.

Die Darstellung 2.4 zeigt innere Gewindegänge im Umfang einer im Wesentlichen konischen Ausnehmung eines feststehenden oder rotierenden Bauteils 241.

Die Darstellung 2.5 zeigt ein zylindrisches Bauteil, das an seinem Umfang mit zur Strömungserzeugung geeigneten flügelartigen Elementen 251 versehen ist.

Die Darstellung 2.6 zeigt eine Gewindestruktur, die insbesondere auf der zylindrischen Außenseite eines in einem feststehenden zylindrischen Außenteil 261 rotierenden Innenteils 262 vorgesehen sein kann.

Die Darstellung 2.7 zeigt eine Gewindestruktur, die insbesondere auf der zylindrischen Innenfläche eines um ein feststehendes zylindrisches Innenteil 271 rotierenden Außenteils 272 vorgesehen sein kann.

Die Darstellung 2.8 zeigt eine Gewindestruktur, die insbesondere auf der zylindrischen Außenfläche eines feststehenden Innenteils 281 des Rotationszerstäubers vorgesehen sein kann.

Die Gewindestruktur wirkt bei diesem Ausführungsbeispiel mit einer strömungsaktiven Struktur auf der zylindrischen Innenseite eines rotierenden Außenteils 282 zusammen, die beispielsweise darstellungsgemäß durch in die zylindrische Innenfläche des rotierenden Glockentellerteils 282 eingearbeitete axiale Längsnuten 283 und/oder von der Innenfläche vorspringende axiale Längsstege 284 gebildet sein kann.

Die Darstellung 2.9 zeigt eine Gewindestruktur, die insbesondere auf der zylindrischen Innenfläche eines feststehenden Außenteils 291 des Rotationszerstäubers vorgesehen sein kann. Die Gewindestruktur wirkt bei diesem Ausführungsbeispiel mit einer strömungsaktiven Struktur auf der zylindrischen Außenseite eines rotierenden Innenteils 292 zusammen, die beispielsweise darstellungsgemäß durch in die zylindrische Außenfläche des Glockentellerteils 292 eingearbeitete axiale Längsnuten 293 und/oder von der Außenfläche vorspringende axiale Längsstege 294 gebildet sein kann.

Es sind auch Kombinationen und Abwandlungen der in Fig. 2 dargestellten Ausführungsbeispiele möglich; beispielsweise können statt der gezeigten zylindrischen Flächen jeweils mehr oder weniger konische Flächen verwendet werden.

Fig. 3 zeigt schematisch verschiedene Strömungskomponenten, die erfindungsgemäß erzeugt werden können. Gemäß einer ersten Möglichkeit verläuft der Weg der bei 31 dargestellten Strömungskomponente zwischen dem Glockenteller 1 und der Farbausflussdüse 4, und zwar insbesondere darstellungsgemäß von der stirnseitigen Umgebung des Glockentellers her zunächst zwischen der Verteilerscheibe 2 und der Stirnfläche des Glockentellers, dann durch die Mittelbohrung 8 (Fig. 1) zwischen der dortigen Innenwand des Glockentellers und dem Außenumfang des in der Mittelbohrung befindlichen Stirnendes der Düse 4, dann durch den Innenraum 14 (Fig. 1) zwischen dessen Umfangfläche und dem Außenumfang der Düse 4 und von dort durch den zylindrischen Ringspalt zwischen der Innenseite der als Hohlwelle ausgebildeten Antriebswelle 5 und dem Außenumfang des Farbversorgungsrohrs 6.

Gemäß einer zweiten Möglichkeit verläuft der Weg der bei 32 dargestellten Strömungskomponente zwischen dem Glockenteller 1 und dem Lenkluftring 3, und zwar insbesondere darstellungsgemäß von der Umgebung der Außenmantelfläche 12 des Glockentellers her ihr entlang in den zwischen der Fläche 12 und der Innenfläche 13 (Fig. 1) des Lenkluftrings gebildeten konischen Ringspalt und von dort durch den zylindrischen Ringspalt zwischen dem Außenumfang der Antriebswelle 5 und der zylindrischen Innenfläche des Lenkluftrings 3.

Eine dritte Möglichkeit ist die Strömungskomponente 33, die zunächst zwischen der Umgebung des Glockentellers 1 und der Außenmantelfläche 12 verläuft. Von dort kann die Strömungskomponente 33 dann beispielsweise längs des zylindrischen Außenumfangs des Lenkluftrings 3 weiter in den Rotationszerstäuber hineingeführt werden. Der Weg der Strömungskomponente 33 kann aber auch durch die Lenkluftbohrungen 7 verlaufen, z.B. bei abgeschalteter Lenkluft, während bei eingeschalteter Lenkluft deren Änderung durch die Strömungskomponente 33 gemessen werden könnte.

Die Erfindung ist nicht auf die dargestellten Strömungskomponenten beschränkt. Diese können auf anderen Wegen und auch in andere Richtungen verlaufen, u.U. auch entgegengesetzt. Es können sowohl positive als auch negative Strömungskomponenten oder von ihnen hervorgerufene Druckveränderungen gemessen werden.

Zum Messen der erzeugten Strömungskomponenten oder ihnen entsprechender pneumatischer Signale dient der in Fig. 3 dargestellte Sensor 34, der zweckmäßig ein an sich bekannter Strömungssensor oder Staudrucksensor od. dgl. sein kann. Es kann auch zweckmäßig sein, mehrere Sensoren zum Messen einer oder mehrerer unterschiedlicher Strömungskomponenten oder ihnen entsprechender pneumatischer Signale vorzusehen. Der Sensor 34 kann sich beispielsweise in einem nicht dargestellten rückwärtigen Teil des Rotationszerstäubers befinden. Die Übertragung der zu messenden Strömungskomponente zu dem Sensor 34 erfolgt vorzugsweise durch den Rotationszerstäuber hindurch. Besonders zweckmäßig kann es sein, wenn das pneumatische Strömungs- oder Drucksignal ggf. in geeigneten Schläuchen oder Leitungen durch das Farbversorgungsrohr 6 oder die Antriebswelle 5 hindurch zu dem Sensor 34 geführt wird.

Wird beispielsweise in die konische Außenmantelfläche 12 bei A in Fig. 1 eine schneckenförmige Oberflächenstruktur gemäß der Darstellung 2.3 in Fig. 2 integriert, kann bei rotierendem Glockenteller und passend gewählter Drehrichtung ein Luftstrom in das geschlossene Zerstäuberinnere erzeugt werden, der dort einen Überdruck erzeugt, z.B. entsprechend der Strömungskomponente 32 in Fig. 3. Dieser Überdruck entsteht nur bei Rotation des Glockentellers. Der Überdruck kann seinerseits über den bestehenden Luftspalt zwischen Glockenteller und Lenkluftring in die Umgebung entweichen. Dies bedeutet, dass der erzeugte Überdruck abhängig ist von der Drehzahl und vom Spaltmaß zwischen den benachbarten Flächen des Glockentellers und Lenkluftrings, d.h. von der aktuellen Position und somit Befestigung des Glockentellers. Diese Druckwerte können vorab für definierte Situationen erfasst und gespeichert werden, so dass während des späteren Produktionseinsatzes eine regelmäßige Messung der aktuellen Ist-Werte und ein Vergleich mit den dazu passenden Soll-Werten möglich ist. Für den Fall, dass sich die Befestigung (Verschraubung) des Glockentellers gelöst hat, entfernt sich die Position des Glockentellers relativ zum Lenkluftring. Das höhere Spaltmaß zwischen Glockenteller und Lenkluftring ermöglicht einen höheren Druckausgleich zwischen dem höheren Innendruck und der Umgebung, d.h. der Überdruck fällt ab und es bildet sich eine Differenz zum Soll-Wert. Mit Überschreitung einer zulässigen Toleranzgrenze kann eine Fehlersituation erkannt und als Fehlersignal angezeigt werden, und es können Maßnahmen zum Gefährdungsschutz oder zur Qualitätssicherung eingeleitet werden.

Der erwähnte mindestens eine Sensor 34 für Strömungskomponenten kann in dem Zerstäuber oder auch außerhalb des Zerstäubers angeordnet werden. Außerhalb des Zerstäubers kann er sich beispielsweise in Befestigungselementen oder in Komponenten des Lackier- oder Beschichtungsroboters, an dem der Zerstäuber montiert wird, oder in sonstigen Teilen wie z. B. Versorgungseinrichtungen der Beschichtungsanlage befinden.

## Patentansprüche

1. Verfahren zur Kontrolle des rotierenden Absprühkörpers (1) eines zur Serienbeschichtung von Werkstücken verwendeten Rotationszerstäubers, insbesondere seiner Befestigung, wobei der Absprühkörper (1) an einer von einem Motor angetriebenen Welle (5) des Rotationszerstäubers befestigt ist, wobei
durch konstruktive Gestaltung des Absprühkörpers (1) und/oder eines dem Absprühkörper benachbarten, relativ zu ihm feststehenden Bauteils des Rotationszerstäubers und durch Rotation des Absprühkörpers (1) eine dieser Gestaltung entsprechende Luftströmungskomponente (31, 32, 33) erzeugt wird, **dadurch gekennzeichnet, dass** diese Stromungskomponente (31, 32, 33) aus der Umgebung des Rotationszerstäubers zu dem und/oder in den Rotationszerstäuber oder entgegengesetzt hierzu gerichtet wird,
und dass diese Strömungskomponente (31, 32, 33) gemessen und mit einem vorgegebenen Referenzwert verglichen wird.

2. Verfahren nach Anspruch 1, **dadurch gekennzeichnet, dass** aufgrund des Vergleichs mit dem Referenzwert ein unerwünschtes Lösen des rotierenden Absprühkörpers festgestellt wird.

3. Verfahren nach Anspruch 1 oder 2 , **dadurch gekennzeichnet, dass** die Strömungskomponente in mindestens einer der folgenden Richtungen oder in einer hierzu entgegengesetzten Richtung erzeugt wird:
a) von einer zentralen Öffnung (8) in der Stirnseite des Absprühkörpers (1) durch dessen Innenraum (14) längs einer sich in den Absprühkörper erstreckenden, hierzu feststehenden zentralen Düsen- und Rohranordnung (4, 6);
b) von einer äußeren Umfangfläche (12) des Absprühkörpers (1) zu und längs der Außenseite der angetriebenen Welle (5) des Absprühkörpers (1);
c) aus der Umgebung des Absprühkörpers (1) außerhalb des Rotationszerstäubers zu und längs einer insbesondere konischen Umfangfläche (12) des Absprühkörpers (1).

4. Verfahren nach einem der vorhergehenden Ansprüche, **dadurch gekennzeichnet, dass** aufgrund des Vergleichsergebnisses festgestellt wird, ob der verwendete Absprühkörper (1) einem vorgeschriebenen Typ entspricht.

5. Verfahren nach einem der vorhergehenden Ansprüche, **dadurch gekennzeichnet, dass** die Strömungskomponente oder ein ihr entsprechender Strömungs- oder Druckwert durch die als Hohlwelle ausgebildete angetriebene Welle (5) des Rotationszerstäubers oder dessen zentrales Farbversorgungsventil (6) oder dessen Lenkluftring (3) hindurch einem Sensor (34) zugeführt wird.

6. Rotationszerstäuber zur Serienbeschichtung von Werkstücken mit einem Absprühkörper (1), der an einer von einem Motor angetriebenen, drehbar gelagerten Welle (5) befestigt oder befestigbar ist, wobei
der Absprühkörper (1) und/oder ein dem Absprühkörper benachbartes, relativ zu ihm feststehendes Bauteil des Rotationszerstäubers eine konstruktive Gestaltung hat, durch die eine Luftströmungskomponente (31, 32, 33) erzeugbar ist, **dadurch gekennzeichnet, dass** diese Strömungskomponente (31, 32, 33) aus der Umgebung des Rotationszerstäubers zu dem und/oder in den Rotationszerstäuber oder in eine hierzu entgegengesetzte Richtung gerichtet wird,
und dass mindestens ein diese Strömungskomponente messender Sensor (34) vorgesehen ist.

7. Rotationszerstäuber nach Anspruch 6, **dadurch gekennzeichnet dass** die konstruktive Gestaltung zur Erzeugung der Strömungskomponente an mindestens einer der folgenden Stellen des Rotationszerstäubers vorgesehen ist:
a) zwischen einer Außenfläche (12) des Absprühkörpers (1) und einer ihr zugewandten Fläche (13) eines relativ hierzu feststehenden Ringkörpers (3), durch den auf die Außenseite des Absprühkörpers (1) und/oder auf den von dem Rotationszerstäuber erzeugten Sprühstrahl gerichtete Lenkluftkanäle (7) führen;
b) zwischen einer Innenfläche des Absprühkörpers (1) und einer Düsenanordnung (4) des Rotatiönszerstäubers, die sich längs der Drehachse des Rotationszerstäubers in einen Innenraum (14) des Absprühkörpers (1) erstreckt;
c) zwischen der Fläche einer zentralen axialen Bohrung (8) des Absprühkörpers (1) und der Außenseite einer sich in die Bohrung (8) erstreckenden Düse (4) für das Beschichtungsmaterial;
d) zwischen einer Fläche eines inneren Ringraums (10) des Absprühkörpers (1), der sich von der der Stirnseite abgewandten Rückseite des Absprühkörpers axial in dessen Körper erstreckt, und einer dem Ringraum (10) benachbarten Fläche eines relativ zu dem Absprühkörper feststehenden Bauteils (3) des Rotationszerstäubers;
e) zwischen einer Innenfläche eines Nabenteils (15) des Absprühkörpers (1) und der Außenseite eines sich in den Nabenteil (15) erstreckenden, relativ hierzu feststehenden Rohrkörpers (4, 6) des Rotationszerstäubers;
f) zwischen einer Außenfläche (12) des Absprühkörpers (1) und der ihr benachbarten Umgebung des Absprühkörpers außerhalb des Rotationszerstäubers.

8. Rotationszerstäuber nach Anspruch 6 oder 7, **dadurch gekennzeichnet, dass** als konstruktive Gestaltung ein die Strömungskomponente erzeugendes Element an einer Fläche des Absprühkörpers (1) vorgesehen ist.

9. Rotationszerstäuber nach einem der Ansprüche 6 - 8, **dadurch gekennzeichnet, dass** die konstruktive Gestaltung zwischen Flächen des Absprühkörpers (1) und des relativ hierzu feststehenden Bauteils vorgesehen ist, zwischen denen ein Spalt gebildet ist, dessen Breite oder Größe sich bei Änderung der axialen Position des Absprühkörpers (1) relativ zu dem feststehenden Bauteil ändert.

10. Rotationszerstäuber nach einem der Ansprüche 6 - 9, **dadurch gekennzeichnet, dass** die konstruktive Gestaltung an einer oder an zwei einander zugewandten Flächen vorgesehen ist, von denen eine oder beide Flächen koaxial zu der Rotationsachse und wenigstens annähernd kegelförmig sind.

11. Rotationszerstäuber nach einem der Ansprüche 6 - 10, **dadurch gekennzeichnet, dass** zur Erzeugung der Strömungskomponente an dem Absprühkörper (1) und/oder dem relativ hierzu feststehenden Bauteil mindestens eines der folgenden Elemente vorgesehen ist:
a) eine Gewinde-, Schnecken-, Spiral- oder Wellenstruktur;
b) eine flügelartige oder lamellenartige Gestaltung;
c) eine oder mehrere Ausnehmungen oder Vertiefungen in einer Fläche des Absprühkörpers (1) oder des feststehenden Bauteils.

12. Rotationszerstäuber nach einem der Ansprüche 6 - 11, **dadurch gekennzeichnet, dass** das strömungserzeugende Element an einer zylindrischen oder nicht zylindrischen, insbesondere wenigstens annähernd konischen Fläche vorgesehen ist.

13. Rotationszerstäuber nach einem der Ansprüche 6 - 12, **dadurch gekennzeichnet, dass** der Sensor (34) sich in dem Rotationszerstäuber befindet.

14. Absprühkörper eines Rotationszerstäubers, dessen Oberfläche eine konstruktive Gestaltung gemäß einem der Ansprüche 6 - 13 aufweist.

15. Beschichtungseinrichtung für die automatische Serienbeschichtung von Werkstücken mit einem Rotationszerstäuber nach einem der Ansprüche 6-13, **dadurch gekennzeichnet, dass** der Sensor (34) sich in dem Rotationszerstäuber oder außerhalb des Zerstäubers in einem Teil des Beschichtungsroboters, an dem der Zerstäuber montiert oder montierbar ist, oder in einem anderen Teil der Beschichtungseinrichtung befindet.

## Claims

1. A method for monitoring the rotating spray body (1) of a rotary atomizer used for the series coating of workpieces, in particular the fixing thereof, wherein the spray body (1) is fixed on a shaft (5) of the rotary atomizer which is driven by a motor,
by means of the constructional design of the spray body (1) and/or a component of the rotary atomizer adjacent to the spray body, which is fixed relatively to the same, and by means of rotation of the spray body (1), an air flow component (31, 32, 33) corresponding to this configuration being generated,
**characterized in that** this flow component (31, 32, 33) is directed from the surroundings of the rotary atomizer to and/or into the rotary atomizer or oppositely thereto,
and **in that** this flow component (31, 32, 33) is measured and compared with a predetermined reference value.

2. The method according to Claim 1, **characterized in that** undersired loosening of the rotating spray body is determined on the basis of said comparison with the reference value.

3. The method according to Claim 1 or 2, **characterized in that** the flow component is generated in at least one of the following directions or in a direction opposite thereto:
a) from a central opening (8) in the end face of the spray body (1), through the internal space (14) thereof along a central nozzle and pipe arrangement (4, 6) which extends into the spray body and is fixed relatively thereto;
b) from an external circumferential surface (12) of the spray body (1) to and along the outside of the driven shaft (5) of the spray body (1);
c) from the surroundings of the spray body (1) outside of the rotary atomizer to and along an in particular conical circumferential surface (12) of the spray body (1).

4. The method according to one of the preceding claims, **characterized in that** whether the spray body (1) used corresponds to a prescribed type is determined on the basis of the comparison result.

5. The method according to one of the preceding claims, **characterized in that** the flow component or a flow or pressure value corresponding to the same is supplied through the driven shaft (5) of the rotary atomizer constructed as a hollow shaft or the central paint supply valve (6) thereof or the directing air ring (3) thereof to a sensor (34).

6. Rotary atomizer for series coating of workpieces with a spray body (1) which is or can be fixed on a rotatably mounted shaft (5) which is driven by a motor,
the spray body (1) and/or a component of the rotary atomizer adjacent to the spray body, which is fixed relatively to the same, having a constructional design, by means of which an air flow component (31, 32, 33) can be generated, **characterized in that** this flow component (31, 32, 33) is directed from the surroundings of the rotary atomizer to and/or into the rotary atomizer or in a direction opposite thereto,
and **in that** at least one sensor (34) measuring this flow component is provided.

7. The rotary atomizer according to Claim 6, **characterized in that** the constructional design for generating the flow component is provided at at least one of the following points of the rotary atomizer:
a) between an outer surface (12) of the spray body (1) and a surface (13) facing the same of an annular body (3) fixed relatively to the same, through which directing air channels (7) directed onto the outer surface of the spray body (1) and/or onto the spray jet generated by the rotary atomizer lead;
b) between an inner surface of the spray body (1) and a nozzle arrangement (4) of the rotary atomizer, which extends along the rotational axis of the rotary atomizer into an internal space (14) of the spray body (1);
c) between the surface of a central axial bore (8) of the spray body (1) and the outer side of a nozzle (4) for the coating material extending into the bore (8);
d) between a surface of an inner annular space (10) of the spray body (1), which extends from the rear of the spray body facing away from the end face axially into the body thereof, and a surface of a component (3) of the rotary atomizer fixed relatively to the spray body adjacent to the annular space (10);
e) between an inner surface of a hub member (15) of the spray body (1) and the outer side of a pipe body (4, 6) of the rotary atomizer, which extends into the hub member (15) and is fixed relatively thereto;
f) between an outer surface (12) of the spray body (1) and the surroundings of the spray body adjacent thereto and outside of the rotary atomizer.

8. The rotary atomizer according to one of Claims 6 or 7, **characterized in that** an element (Fig. 2) generating the flow component is provided as constructional design on a surface of the spray body (1).

9. The rotary atomizer according to one of Claims 6 - 8, **characterized in that** the constructional design is provided between surfaces of the spray body (1) and the component which is fixed relatively thereto, between which a gap is formed, the width or size of which changes relatively to the fixed component in the event of a change of the axial position of the spray body (1).

10. The rotary atomizer according to one of Claims 6 - 9, **characterized in that** the constructional design is provided on one or on two mutually facing surfaces, of which one or both surfaces are coaxial to the rotational axis and at least approximately conical.

11. The rotary atomizer according to one of Claims 6 - 10, **characterized in that** at least one of the following elements is provided for generating the flow component at the spray body (1) and/or the component fixed relatively thereto:
a) a thread, helical, spiral or undulatory structure;
b) a wing-like or leaf-like configuration;
c) one or a plurality of recesses or depressions in a surface of the spray body (1) or the fixed component.

12. The rotary atomizer according to one of Claims 6 - 11, **characterized in that** the flow-generating element is provided on a cylindrical or non-cylindrical, in particular at least approximately conical surface.

13. The rotary atomizer according to one of Claims 6 - 12, **characterized in that** the sensor (34) is located in the rotary atomizer.

14. A bell cup of a rotary atomizer, the surface of which has a constructional design according to one of Claims 6 - 13.

15. A coating apparatus for the automatic series coating of workpieces with a rotary atomizer according to one of Claims 6-13, **characterized in that** the sensor (34) is located in the rotary atomizer or outside of the atomizer, in a part of the coating robot on which the atomizer is or can be mounted, or in another part of the coating apparatus.

## Revendications

1. Procédé permettant de contrôler le corps de pulvérisation (1) rotatif d'un pulvérisateur rotatif utilisé pour le revêtement en série de pièces, en particulier la fixation de celui-ci, le corps de pulvérisation (1) étant fixé à un arbre (5), actionné par un moteur, du pulvérisateur rotatif, la forme structurelle du corps de pulvérisation (1) et/ou d'une pièce du pulvérisateur rotatif, adjacente au corps de pulvérisation et fixe par rapport à celui-ci, et la rotation du corps de pulvérisation (1) permettant de générer une composante de flux d'air (31, 32, 33) correspondant à cette forme,
**caractérisé en ce que** ladite composante de flux d'air (31, 32, 33) est dirigée à partir de l'environnement du pulvérisateur rotatif vers le pulvérisateur rotatif et/ou dans le pulvérisateur rotatif ou dans le sens opposé, et **en ce que** ladite composante de flux d'air (31, 32, 33) est mesurée et est comparée à une valeur de référence prédéfinie.

2. Procédé selon la revendication 1, **caractérisé en ce que** la comparaison à la valeur de référence permet de constater une désolidarisation indésirable du corps de pulvérisation rotatif.

3. Procédé selon la revendication 1 ou 2, **caractérisé en ce que** la composante de flux d'air est générée dans au moins une des directions suivantes ou dans une direction opposée à celles-ci :
a) depuis une ouverture centrale (8) dans la face frontale du corps de pulvérisation (1) à travers le volume intérieur (14) de celui-ci, le long d'un ensemble de buse et tube (4, 6) central, s'étendant dans le corps de pulvérisation et fixe par rapport à celui-ci ;
b) depuis une surface périphérique (12) extérieure du corps de pulvérisation (1) vers et le long de la face extérieure de l'arbre (5) entraîné du corps de pulvérisation (1) ;
c) depuis l'environnement du corps de pulvérisation (1) en dehors du pulvérisateur rotatif vers et le long d'une surface périphérique (12), en particulier conique, du corps de pulvérisation (1).

4. Procédé selon l'une quelconque des revendications précédentes, **caractérisé en ce que** le résultat de la comparaison permet de constater si le corps de pulvérisation (1) utilisé correspond à un type imposé.

5. Procédé selon l'une quelconque des revendications précédentes, **caractérisé en ce que** la composante de flux d'air ou une valeur de flux ou de pression correspondant à celle-ci est acheminée vers un capteur (34) en passant au travers de l'arbre (5) entraîné, réalisé sous forme d'arbre creux du pulvérisateur rotatif, ou de la valve de fourniture de peinture (6) de celui-ci ou de l'anneau d'air de guidage (3) de celui-ci.

6. Pulvérisateur rotatif permettant le revêtement en série de pièces, comportant un corps de pulvérisation (1), qui est fixé ou peut être fixé à un arbre (5) monté rotatif, actionné par un moteur, ledit corps de pulvérisation (1) et/ou une pièce du pulvérisateur rotatif, adjacente au corps de pulvérisation et fixe par rapport à ce dernier, ayant une forme structurelle qui permet de générer une composante de flux d'air (31, 32, 33),
**caractérisé en ce que** ladite composante de flux d'air (31, 32, 33) est dirigée à partir de l'environnement du pulvérisateur rotatif vers le pulvérisateur rotatif et/ ou dans le pulvérisateur rotatif ou dans le sens opposé, et **en ce qu'**il est prévu au moins un capteur (34) mesurant ladite composante de flux d'air.

7. Pulvérisateur rotatif selon la revendication 6, **caractérisé en ce que** la forme structurelle permettant de générer la composante de flux d'air est prévue à au moins un des emplacements suivants du pulvérisateur rotatif :
a) entre une surface extérieure (12) du corps de pulvérisation (1) et une surface (13), orientée vers celle-ci, d'un corps annulaire (3) fixe par rapport à celui-ci, à travers lequel mènent des conduits d'air de guidage (7) dirigés sur la face extérieure du corps de pulvérisation (1) et/ou sur le jet de pulvérisation généré par le pulvérisateur rotatif ;
b) entre une surface intérieure du corps de pulvérisation (1) et un système de buses (4) du pulvérisateur rotatif, qui s'étend le long de l'axe de rotation du pulvérisateur rotatif dans un volume intérieur (14) du corps de pulvérisation (1) ;
c) entre la surface d'une forure (8) axiale centrale du corps de pulvérisation (1) et la face extérieure d'une buse (4) pour le matériau de revêtement, s'étendant dans la forure (8) ;
d) entre une surface d'un espace annulaire (10) intérieur du corps de pulvérisation (1), qui s'étend depuis la face arrière, opposée à la face frontale, du corps de pulvérisation dans le sens axial vers le corps de celui-ci, et une surface, adjacente à l'espace annulaire (10), d'une pièce (3) fixe par rapport au corps de pulvérisation ;
e) entre une surface intérieure d'un moyeu (15) du corps de pulvérisation (1) et la face extérieure d'un corps tubulaire (4, 6) du pulvérisateur rotatif, lequel s'étend dans le moyeu (15) et est fixe par rapport à celui-ci ;
f) entre une surface extérieure (12) du corps de pulvérisation (1) et l'environnement, adjacent à celle-ci, du corps de pulvérisation, à l'extérieur du pulvérisateur rotatif.

8. Pulvérisateur rotatif selon la revendication 6 ou 7, **caractérisé en ce que** pour la forme structurelle, il est prévu, sur une surface du corps de pulvérisation (1), un élément générant la composante de flux d'air.

9. Pulvérisateur rotatif selon l'une quelconque des revendications 6 à 8, **caractérisé en ce que** la forme structurelle est prévue entre des surfaces du corps de pulvérisation (1) et de la pièce fixe par rapport à celui-ci, entre lesquelles est formée une fente, dont la largeur ou la dimension varie lors du changement de position axiale du corps de pulvérisation (1) par rapport à ladite pièce fixe par rapport au corps de pulvérisation.

10. Pulvérisateur rotatif selon l'une quelconque des revendications 6 à 9, **caractérisé en ce que** la forme structurelle est prévue sur une ou sur deux surfaces orientées l'une vers l'autre, parmi lesquelles une ou les deux surfaces sont coaxiales à l'axe de rotation et au moins approximativement coniques.

11. Pulvérisateur rotatif selon l'une quelconque des revendications 6 à 10, **caractérisé en ce que** pour générer la composante de flux d'air sur le corps de pulvérisation (1) et/ou sur la pièce fixe par rapport à celui-ci, il est prévu au moins un des éléments suivants :
a) une structure filetée, une structure en vis sans fin, une structure en spirale ou une structure ondulée ;
b) une forme en ailette ou en lamelle ;
c) un ou plusieurs évidements ou cavités dans une surface du corps de pulvérisation (1) ou de la pièce fixe.

12. Pulvérisateur rotatif selon l'une quelconque des revendications 6 à 11, **caractérisé en ce que** l'élément générateur de flux est prévu sur une surface cylindrique ou non cylindrique, en particulier au moins approximativement conique.

13. Pulvérisateur rotatif selon l'une quelconque des revendications 6 à 12, **caractérisé en ce que** le capteur (34) est disposé dans le pulvérisateur rotatif.

14. Corps de pulvérisation d'un pulvérisateur rotatif dont la face supérieure possède une forme structurelle selon l'une quelconque des revendications 6 à 13.

15. Installation de revêtement pour le revêtement en série de pièces, comportant un pulvérisateur rotatif selon l'une quelconque des revendications 6 à 13, **caractérisée en ce que** le capteur (34) est disposé dans le pulvérisateur rotatif ou à l'extérieur du pulvérisateur dans un partie du robot de peinture, sur lequel le pulvérisateur est monté ou peut être monté, ou dans une autre partie de l'installation de revêtement.
